# EUROPÄISCHE PATENTSCHRIFT

(11) **EP 0 672 870 B1**
(45) Veröffentlichungstag und Bekanntmachung des Hinweises auf die Patenterteilung: **20.05.1998**
(21) Anmeldenummer: 95102541.0
(22) Anmeldetag: 23.02.1995
(51) Int. Cl.: F24H 1/28, F24H 9/14

(54) **Vorrichtung zum Erwärmen von Wasser, insb. Warmwasserheizkessel**
Water heating apparatus
Appareil pour chauffer de l'eau

(30) Priorität: 18.03.1994 DE 4409348
(43) Veröffentlichungstag der Anmeldung: 20.09.1995
(73) Patentinhaber: Vetter, Richard, D-31226 Peine (DE)
(72) Erfinder: Vetter, Richard, D-31226 Peine (DE)
(74) Vertreter: Depmeyer, Lothar

(56) Entgegenhaltungen:
- EP-A- 0 202 641
- DE-A- 3 318 468
- US-A- 1 815 882

## Beschreibung

Die Erfindung betrifft eine Vorrichtung zum Erwärmen von Wasser, insb. Warmwasserheizkessel, mit einer von einer oder mehreren Wasserkammern umschlossenen Verbrennungskammer und einem unterhalb der Verbrennungskammer angeordneten Wärmetauscher (Hauptwärmetauscher) aus einander parallelen, zur Aufnahme von Wasser ausgebildeten Platten, die zur Bildung eines S-förmigen Abzugskanals für die Rauchgase gegeneinander versetzt sind, wobei die Verbrennungskammer und der Hauptwärmetauscher in einem Gehäuse angeordnet sind, das über den Bereich des Hauptwärmetauschers ein- oder beidseitig mit einer auswechselbaren Seitenwand ausgestattet ist.

Im Falle von vergleichsweise kleinen Vorrichtungen bzw. Kesseln können die auswechselbaren Seitenwände ausreichend isoliert werden, um zu starke Erhitzungen bzw. Wärmeverluste auszuschließen. Bei größeren Vorrichtungen bzw. Kesseln bereiten diese Seitenwände Schwierigkeiten, weil sie zu stark erwärmt werden und zudem zu große Wärmeverluste in Kauf genommen werden müssen.

Aufgrund der Erfindung sollen diese Nachteile beseitigt werden; demgemäß soll die Aufgabe gelöst werden, die eingangs erwähnten Vorrichtungen bzw. Kessel so auszubilden, daß übermäßige Erwärmungen der dem Wärmetauscher zugeordneten Seitenwände ausgeschaltet und die dort entstehende Wärme genutzt werden können.

Zur Lösung dieser Aufgabe ist erfindungsgemäß zumindest eine auswechselbare Seitenwand als plattenförmiger Wärmetauscher zum Erwärmen von Wasser ausgebildet, wobei dieser Wärmetauscher vorzugsweise wärmetechnisch zu dem anderen, aus versetzten Platten bestehenden Hauptwärmetauscher parallel geschaltet ist, indem er z.B. von der Wasserzufuhr für den Hauptwärmetauscher aus gespeist wird und ebenso wie der Hauptwärmetauscher in die die Verbrennungskammer umschließende Wasserkammer mündet.

Aus der EP-A-0 202 641 ist ein Heizungskessel bekannt, der in zwei Hälften teilbar ist, um einfachere Montage, Reinigung und dgl. zu ermöglichen. Dabei weisen beide Hälften senkrecht von ihren Wänden abstehende, von Wasser durchströmte Wärmetauscherplatten auf, wobei die Wärmetauscher der beiden Hälften zueinander parallel geschaltet sind. Auswechselbare Seitenwände im Sinne der Erfindung sind aus der EP-A-0 202 641 jedoch nicht bekannt.

Durch die Erfindung wird die Erwärmung der Seitenwände des Gehäuses in tragbaren Grenzen gehalten, während gleichzeitig die in die Wärmetauscher eingebrachte Wärme genutzt wird und das so erwärmte Wasser nutzbringend zusammen mit dem anderen Wasser verwendet werden kann.

Mit Vorteil werden die Befestigungsmittel für die lösbaren Seitenwände so ausgeführt, dass sie gleichzeitig als Wasserzufuhr bzw. Wasserableitung dienen können, also dem Wärmetauscher das Wasser zuführen und das erwärmte Wasser wieder abführen, und zwar - wie erwähnt - in die Wasserkammer bzw. Wasserkammern, die die Verbrennungskammer umschliessen.

Wichtig ist ferner, dass die Wasserzufuhr für den Hauptwärmetauscher und die seitlich angebrachten Wärmetauscher so ausgeführt sind, dass der Wassereinlauf für den Hauptwärmetauscher ganz, zumindest aber zum grössten Teil dem Wasserzufluss für die seitlichen Wärmetauscher vorgeschaltet ist. Damit soll vermieden werden, dass dem Hauptwärmetauscher Wasser entzogen wird. Er soll den grössten Teil des zu erwärmenden Wassers aufnehmen; die seitlich angeordneten Wärmetauscher sollen somit in bemessener Menge gespeist werden, was auch durch eine Drossel erreicht werden kann.

Weitere Einzelheiten der Erfindung werden anhand der Zeichnung erläutert, in der ein Ausführungsbeispiele der Erfindung dargestellt ist. Es zeigen :
Fig. 1 einen Warmwasserheizkessel, und zwar in der Rückenansicht,
Fig. 2 den Kessel gemäss Fig.1 in der Seitenansicht,
Fig. 3 einen senkrechten Schnitt durch eine Seitenwand des Kessels gemäss Fig. 1 und 2,
Fig. 4 eine Befestigungsstelle für die Seitenwand gemäss Fig. 3 im senkrechten Schnitt.
Fig. 5 eine andere Ausführungsform des Warmwasserheizkessels,
Fig. 6 einen senkrechten Schnitt entlang der Linie VI - VI durch eine Seitenwand des Kessels gemäss Fig. 5 und
Fig. 7 eine Befestigungsstelle für die Seitenwand gemäss Fig. 5 im senkrechten Schnitt.

In dem im wesentlichen quaderförmigen Gehäuse des Kessels befinden sich im oberen Teil eine Verbrennungskammer 1 (Bereich a) mit Brenner 2 und eine die Verbrennungskammer 1 umschliessende Wasserkammer 3, von der aus das erwärmte Wasser im oberen Bereich abgeführt wird. Unterhalb der Verbrennungskammer 1 befindet sich ein Hauptwärmetauscher 4, der sich im wesentlichen über den Bereich b erstreckt und aus mehreren, waagerechten, mit Abstand übereinander angeordneten, gegeneinander versetzten Platten 5 besteht, die das von oben kommende Rauchgas s-förmig im Sinne der Pfeile 6 nach unten zum Austritt 7 führen. Die Platten 5 haben an ihren seitlichen Rändern Wasserkanäle, die über quer zu den Rauchgasströmen verlaufenden Führungen in Verbindung stehen, und zwar von einer Platte 5 zur nächsten, höher gelegenen Platte 5 im Sinne der Pfeile 8. Unten wird das kältere Wasser etwa bei 9 zugeführt; das erwärmte Wasser verlässt den Hauptwärmetauscher an der Platte 5, die am weitesten oben liegt. Das Wasser gelangt dann unten in die Wasserkammer 3, die die Verbrennungskammer 1 umschliesst.

Die die beiden Stirnseiten 1o des Gehäuses verbindenden Seitenteile 11 sind im wesentlichen über die Höhe des Bereichs b deckelartig als auswechselbare Seitenwände 12 ausgeführt, an die sich innen die Ränder der Platten 5 anschliessen. Diese Seitenwände 12 können schon den Abschluss des Gehäuses nach aussen bilden, sie können aber noch mit einer Abdeckung 13 versehen sein, die auch als Isolierschicht ausgeführt sein kann.

Die zu beiden Seiten des Gehäuses befindlichen Seitenwände 12 gemäss Fig. 3 sind als plattenförmige Wärmetauscher in der Weise ausgeführt, dass ihrem Hohlraum 14 ggfs. mehreren Hohlräumen im Sinne der Pfeile 15 von der Zuführungsstelle 9 Wasser zugeleitet bzw. am oberen Rand Wasser abgeleitet und der Wasserkammer 3 zugeleitet werden kann. Diese Wasserführung am Eintritt und am Austritt der Seitenwände 12 wird durch die in Fig. 4 gezeigten Befestigungsmittel für die Seitenwände 12 erzielt.

Vorgesehen ist eine Schraube 16 mit Kopf 17 und Schaft 18, die in ein durchgehendes Gewindeloch von Teil 3 bzw. 9 eingeschraubt ist. Der Schaft 18 ist mit einer Längsbohrung 19 versehen, die über eine radiale Bohrung 19' in einen Ringraum 20 mündet, welcher von einer mit einer Aussenbohrung 21 versehenen Hülse 22 aussen begrenzt ist. Dabei ist die Hülse 22 in der Länge und im Durchmesser so bemessen, dass sie als Distanzstück - ihre Länge entspricht praktisch der Wandstärke des Wärmetauschers 12 - dienen kann und ferner Wasser aus den das Wasser führenden Hohlräumen bzw. den Seitenwänden 12 und den Teilen 3, 9 nicht austreten kann. Die Hülse 22 bestimmt also den Abstand zwischen dem Kopf 17 und dem Teil 3 bzw. 9 und ist aussen gegenüber den Aussenwandungen des Wärmetauschers 12 abgedichtet. Das Wasser gelangt z.B. vom Hohlraum 14 über die Aussenbohrung 21 in den Ringraum 20 und von dort über die Bohrung 19' in die Längsbohrung 19 und von dort schliesslich in die Wasserkammer 3. In umgekehrter Richtung bewegt sich das Wasser von der Zuführungsstelle 9 in den Hohlraum 14.

Demgemäss dient die Befestigungsschraube 16 sowohl der Befestigung der Seitenwände 12 als auch der Überleitung von Wasser von der Wasserzufuhr zum Hohlraum 14 und von diesem in die Wasserkammer 3. Wird also eine Seitenwand 12 montiert, so wird hierdurch gleichzeitig der vorgenannte Wasserweg festgelegt.

Eine andere Möglichkeit der Befestigung der Seitenwände 12 und der Wasserzufuhr zum Hohlraum 14 ist in den Fig. 5 - 7 dargestellt. Der Kessel gemäss Fig. 5 ist im wesentlichen gleich aufgebaut wie der vorgehend beschriebene. Er weist im oberen, mit a bezeichneten Bereich eine Verbrennungskammer 1 mit Brenner 2 auf, an die sich nach unten im Bereich b der Hauptwärmetauscher anschliesst. Das erwärmte Wasser verlässt den Kessel bei 36. Zusätzlich ist eine Neutralisationskammer 23 vorgesehen, durch die das vom Hauptwärmetauscher kommende Rauchgas geführt und in engen Kontakt mit Chemikalien gebracht wird, welche eine Reinigung des Rauchgases bewirken. Das Rauchgas verlässt die Neutralisationskammer bei 24.

Die gemäss Fig. 6 als plattenförmige Wärmetauscher ausgeführten Seitenwände 12 weisen Abdeckungen 13 und Hohlräume 14 auf. Sie sind durch Scharniere 25 und 26 derart am Kesselgehäuse befestigt, dass sie türartig um eine senkrechte Achse 27 verschwenkBar sind.

Gemäss Fig. 7 bestehen die Scharniere 25 und 26 aus zwei konzentrisch ineinandergesetzten Rohren 28 und 29. Das innere Rohr 28 ist dabei mit der Seitenwand 12 verbunden, während das äussere Rohr 29 am Kesselgehäuse befestigt ist. Zur Montage der Seitenwand 12 werden die inneren Rohre 28 von unten her in die äusseren Rohre 29 eingeführt und die Seitenwand 12 gegen das Kesselgehäuse geklappt. Ein Widerlager 30 verhindert dann ein Verschieben der Seitenwand 12 nach unten in Richtung der Schwenkachse 27. Durch weitere Befestigungsmittel, z.B. Schrauben 31, ist die Seitenwand 12 dicht am Kesselgehäuse befestigt.

Das innere Rohr 28 des Scharniers 25 bzw. 26 ist mit Nuten 34 versehen, in welche Rundschnurringe 35 eingelegt sind. Die Rundschnurringe 35 beaufschlagen die Innenfläche des äusseren Rohres 29. Sie dichten die Scharniere 25, 26 ab, ohne deren Bewegungsfähigkeit zu beeinträchtigen.

Im Sinne der Pfeile 15 wird Wasser von der Zuführungsstelle 9 durch die Rohre 29 und 28 des unteren Scharniers 25 in den Hohlraum 14 in der Seitenwand 12 eingeleitet und über das obere Scharnier 26 abgeführt. Ein Leitblech 32 im Hohlraum 14 bewirkt eine Strömung im Sinne der Pfeile 33 und somit eine günstige Verteilung des Wassers. Es können auch mehrere Leitbleche 32 im Hohlraum 14 angeordnet sein.

Die Scharniere 25, 26 dienen demgemäss gleichzeitig zur Befestigung der Seitenwand 12 am Kesselgehäuse und zum Zu- und Ableiten von Wasser zum Hohlraum 14. Von besonderem Vorteil ist bei dieser Anordnung, dass z.B. bei Wartungs- und Reparaturarbeiten der Innenraum des Kessels in einfacher Weise durch Verschwenken der Seitenwand 12 zugänglich ist, ohne dass der Wasserweg wird dabei unterbrochen wird.

## Patentansprüche

1. Vorrichtung zum Erwärmen von Wasser, insb. Warmwasserheizkessel, mit einer von einer oder mehreren Wasserkammern (3) umschlossenen Verbrennungskammer (1) und einem unterhalb der Verbrennungskammer (1) angeordneten Hauptwärmetauscher (4) aus einander parallelen, zur Aufnahme von Wasser ausgebildeten Platten (5), die zur Bildung eines S-förmigen Abzugskanals für die Rauchgase gegeneinander versetzt sind, wobei die Verbrennungskammer (1) und der Hauptwärmetauscher (4) in einem Gehäuse angeordnet sind, das über den Bereich des Hauptwärmetauschers (4) ein- oder beidseitig mit einer auswechselbaren Seitenwand (12) ausgestattet ist, dadurch gekennzeichnet, daß die Seitenwand (12) als wasserdurchströmter Wärmetauscher ausgebildet ist.

2. Vorrichtung nach Anspruch 1, dadurch gekennzeichnet, dass der von den Seitenwänden (12) gebildete Wärmetauscher zum Hauptwärmetauscher (4) parallel geschaltet ist.

3. Vorrichtung nach Anspruch 1 und 2, dadurch gekennzeichnet, dass die Wasserzufuhr für den Wärmetauscher (12) von der Wasserzufuhr (9) für den Hauptwärmetauscher (4) abgeleitet ist, und zwar mit einer solchen Rangfolge der Zufuhrleitungen zum Wärmetauscher (12) und Hauptwärmetauscher (4), dass das Wasser primär und vorwiegend dem Hauptwärmetauscher (4) zuleitbar ist.

4. Vorrichtung nach Anspruch 1, dadurch gekennzeichnet, dass der Wasseraustritt des Wärmetauschers (12) mit der die Verbrennungskammer (1) umschliessenden Wasserkammer (3) verbunden ist.

5. Vorrichtung nach Anspruch 1, dadurch gekennzeichnet, dass die Befestigung des Wärmetauschers (12) durch eine oder mehrere, diesen Tauscher durchsetzende Schrauben (16) mit einer Längsbohrung (19) im Schaft (18) erfolgt, der eine zum Hohlraum (14) des Wärmetauschers (12) führende Längsbohrung (19) aufweist und in ein durchgehendes Gewindeloch eines wasserführenden Teiles (3,9) einschraubbar ist.

6. Vorrichtung nach Anspruch 5, dadurch gekennzeichnet, dass die Bohrung (19) in einen Ringraum (20) führt, der aussen von einer den Schaft (18) umschliessenden Hülse (22) begrenzt ist und über eine Bohrung (21) mit dem Hohlraum (14) der Wärmetauschers (12) in Verbindung steht, wobei die Hülse (22) als ein der Wandstärke des Wärmetauschers (12) entsprechender Distanzkörper ausgeführt ist.

7. Vorrichtung nach Anspruch 1, dadurch gekennzeichnet, dass die Seitenwand (12) klappenartig verschwenkbar gelagert ist und die dazu vorgesehenen Scharniere (25, 26) zum Zuleiten und Ableiten des Wassers dienen.

8. Vorrichtung nach Anspruch 1, dadurch gekennzeichnet, dass die Seitenwand (12) um eine senkrechte Achse (27) türartig verschwenkbar ist.

9. Vorrichtung nach Anspruch 7, dadurch gekennzeichnet, dass die Scharniere (25, 26) aus zwei ineinander gesteckten Rohren (28, 29) bestehen.

10. Vorrichtung nach Anspruch 9, dadurch gekennzeichnet, dass zwischen den Rohren (28, 29) ein oder mehrere Dichtungsringe (35) angeordnet sind.

11. Vorrichtung nach Anspruch 9, dadurch gekennzeichnet, dass das innere Rohr (28) an der Seitenwand (12) und das äussere Rohr (29) am Kesselgehäuse befestigt ist.

12. Vorrichtung nach Anspruch 9, dadurch gekennzeichnet, dass die Seitenwand (12) durch ein Widerlager (30) gegen Verschieben in Richtung der Schwenkachse (27) gesichert ist.

13. Vorrichtung nach Anspruch 9, dadurch gekennzeichnet, dass das innere Rohr (28) von unten in das äussere Rohr (29) eingeschoben ist.

14. Vorrichtung nach Anspruch 9, dadurch gekennzeichnet, dass in der Seitenwand (12) ein oder mehrere Leitbleche (32) angeordnet sind.

## Claims

1. Apparatus for heating water, esp. a hot-water heating boiler, including a combustion chamber (1), which is surrounded by one or more water chambers (3), and a main heat exchanger (4), which is disposed beneath the combustion chamber (1) and comprises plates (5), which extend parallel to one another and are configured to receive water, said plates being offset from one another to form an S-shaped discharge pipe for the flue gases, the combustion chamber (1) and the main heat exchanger (4) being disposed in a housing which is provided, on one or both sides, with a displaceable lateral wall (12) over the region of the main heat exchanger (4), characterised in that the lateral wall (12) is configured as a water-traversed heat exchanger.

2. Apparatus according to claim 1, characterised in that the heat exchanger, which is formed by the lateral walls (12), is connected in parallel -to the main heat exchanger (4).

3. Apparatus according to claims 1 and 2, characterised in that the water supply for the heat exchanger (12) is derived from the water inlet (9) for the main heat exchanger (4), that is to say with such an order of priority for the feed pipes to the heat exchanger (12) and main heat exchanger (4) that the water is primarily and chiefly suppliable to the main heat exchanger (4).

4. Apparatus according to claim 1, characterised in that the water outlet of the heat exchanger (12) is connected to the water chamber (3) surrounding the combustion chamber (1).

5. Apparatus according to claim 1, characterised in that the securement of the heat exchanger (12) is effected by one or more screws (16), which penetrate this exchanger and have an elongate bore (19) in the shaft (18), which has an elongate bore (19) extending to the hollow space (14) of the heat exchanger (12) and can be screwed into a continuous threaded hole of a water-conducting part (3, 9).

6. Apparatus according to claim 5, characterised in that the bore (19) extends into an annular chamber (20), which is defined externally by a sleeve (22) surrounding the shaft (18) and communicates, via a bore (21), with the hollow space (14) of the heat exchanger (12), the sleeve (22) being configured as a spacer member corresponding to the wall thickness of the heat exchanger (12).

7. Apparatus according to claim 1, characterised in that the lateral wall (12) is pivotably mounted in a flap-like manner, and the hinges (25, 26) provided therefor serve to supply and discharge the water.

8. Apparatus according to claim 1, characterised in that the lateral wall (12) is pivotable about a vertical axis (27) in a door-like manner.

9. Apparatus according to claim 7, characterised in that the hinges (25, 26) comprise two pipes (28, 29), which are fitted into each other.

10. Apparatus according to claim 9, characterised in that one or more sealing rings (35) are disposed between the pipes (28, 29).

11. Apparatus according to claim 9, characterised in that the internal pipe (28) is secured on the lateral wall (12), and the external pipe (29) is secured on the boiler housing.

12. Apparatus according to claim 9, characterised in that the lateral wall (12) is prevented from becoming displaced in the direction of the pivotal axis (27) by an abutment (30).

13. Apparatus according to claim 9, characterised in that the internal pipe (28) is inserted into the external pipe (29) from below.

14. Apparatus according to claim 9, characterised in that one or more baffle plates (32) are disposed in the lateral wall (12).

## Revendications

1. Dispositif pour chauffer de l'eau, notamment chaudière à eau chaude, comportant une chambre (1) de combustion entourée d'un coffre (3) à eau ou de plusieurs coffres (3) à eau et un échangeur (4) de chaleur principal monté au-dessous de la chambre (1) de combustion et constitué de plaques (5) parallèles les unes aux autres, qui sont réalisées pour recevoir de l'eau et qui, pour former un canal de soutirage des gaz de fumée en forme de S, sont décalées les unes par rapport aux autres, la chambre (1) de combustion et l'échangeur (4) de chaleur principal étant montés dans un caisson qui est muni, au-dessus de la zone de l'échangeur (4) de chaleur principal, d'un côté ou de part et d'autre, d'une paroi (12) latérale démontable, caractérisé en ce que la paroi (12) latérale est réalisée en échangeur de chaleur traversé par de l'eau.

2. Dispositif suivant la revendication 1, caractérisé en ce que l'échangeur de chaleur formé par les parois (12) latérales est branché en parallèle avec l'échangeur (4) de chaleur principal.

3. Dispositif suivant les revendications 1 et 2, caractérisé en ce que l'alimentation en eau de l'échangeur (12) de chaleur est dérivée de l'alimentation (9) en eau de l'échangeur (4) de chaleur principal, et cela suivant une priorité telle des conduites d'alimentation allant à l'échangeur (12) de chaleur et à l'échangeur (4) de chaleur principal que l'eau peut être envoyée en premier et de manière prépondérante à l'échangeur (4) de chaleur principal.

4. Dispositif suivant la revendication 1, caractérisé en ce que la sortie d'eau de l'échangeur (12) de chaleur communique avec le coffre (3) à eau entourant la chambre (1) de combustion.

5. Dispositif suivant la revendication 1, caractérisé en ce que la fixation de l'échangeur (12) de chaleur s'effectue par une vis ou plusieurs vis (16) qui traversent cet échangeur et qui ont un perçage (19) longidutinal dans la tige (18), laquelle comporte un perçage (19) longitudinal allant à la cavité (14) de l'échangeur (12) de chaleur et pouvant être vissée dans un trou taraudé et continu d'une pièce (3,9) guidant l'eau.

6. Dispositif suivant la revendication 5, caractérisé en ce que le perçage (19) va à une zone (20) annulaire qui est délimitée extérieurement par un manchon (22) entourant la tige (18) et communique, par l'intermédiaire d'un perçage (21) avec la cavité (14) de l'échangeur (12) de chaleur, le manchon (22) étant réalisé en forme d'une entretoise correspondant à l'épaisseur de paroi de l'échangeur (12) de chaleur.

7. Dispositif suivant la revendication 1, caractérisé en ce que la paroi (12) latérale est montée pivotante à la façon d'un volet et en ce que les articulations (25,26) prévues à cet effet servent à l'alimentation et à l'évacuation de l'eau.

8. Dispositif suivant la revendication 1, caractérisé en ce que la paroi (12) latérale peut pivoter à la façon d'une porte par rapport à un axe (27) vertical.

9. Dispositif suivant la revendication 7, caractérisé en ce que les articulations (25,26) sont constituées de deux tubes (28,29) enfilés l'un dans l'autre.

10. Dispositif suivant la revendication 9, caractérisé en ce qu'il est monté un joint torique ou plusieurs joints (35) toriques entre les tubes (28,29).

11. Dispositif suivant la revendication 9, caractérisé en ce que le tube (28) intérieur est fixé à la paroi (12) latérale et le tube (29) extérieur au caisson de la chaudière.

12. Dispositif suivant la revendication 9, caractérisé en ce que la paroi (12) latérale est empêchée de se déplacer dans la direction de l'axe (27) de pivotement par une butée (30).

13. Dispositif suivant la revendication 9, caractérisé en ce que le tube (28) intérieur est enfilé du bas dans le tube (29) extérieur.

14. Dispositif suivant la revendication 9, caractérisé en ce qu'il est monté une tôle de guidage ou plusieurs tôles (32) de guidage dans la paroi (12) latérale.
